# EUROPÄISCHE PATENTSCHRIFT

(11) **EP 3 266 950 B1**
(45) Veröffentlichungstag und Bekanntmachung des Hinweises auf die Patenterteilung: **31.08.2022**
(21) Anmeldenummer: 17179861.4
(22) Anmeldetag: 05.07.2017
(51) Int. Cl.: E04C 1/42, E04C 2/54

(54) **PROFILBAUGLASBAHN MIT WÄRMEDÄMMENDEN EIGENSCHAFTEN, DIESE ENTHALTENDE PROFILBAUGLASANORDNUNG UND VERWENDUNG EINES WÄRMEDÄMMENDEN MATERIALS**
PROFILE CONSTRUCTION GLASS SHEET WITH HEAT INSULATING PROPERTIES, PROFILE CONSTRUCTION CLASS ASSEMBLY CONTAINING THEM AND USE OF HEAT-INSULATING MATERIAL
BANDE DE PROFILÉ EN VERRE AYANT DES PROPRIÉTÉS ISOLANTES, SYSTÈME DE BANDE DE PROFILÉ EN VERRE LA COMPRENANT ET UTILISATION D'UN MATÉRIAU ISOLANT

(30) Priorität: 06.07.2016 DE 102016112355
(43) Veröffentlichungstag der Anmeldung: 10.01.2018
(73) Patentinhaber: GLASFABRIK LAMBERTS GMBH & CO. KG, 95632 Wunsiedel (DE)
(72) Erfinder: LAMBERTS, Christoph, 95632 Wunsiedel (DE)
(74) Vertreter: Kastel, Stefan

(56) Entgegenhaltungen:
- EP-A1- 2 969 530
- EP-B1- 0 742 324
- DE-U1- 20 319 907
- US-A- 4 954 327
- US-A1- 2012 037 838

## Beschreibung

Die Erfindung betrifft eine Profilbauglasbahn mit wärmedämmenden Eigenschaften umfassend eine Profilbauglasbahn, die wenigstens einen Steg und wenigstens einen Flansch aufweist, und ein wärmedämmendes Material, eine Profilbauglasanordnung umfassend wenigstens eine Reihe nebeneinander angeordneter Profilbauglasbahnen, die derartige Profilbauglasbahnen mit wärmedämmenden Eigenschaften umfassen, sowie die Verwendung eines wärmedämmenden Materials zur Herstellung einer Profilbauglasbahn mit wärmedämmenden Eigenschaften.

Profilbauglasbahnen mit darin eingepassten formstabilen, lichtdurchlässigen Komponenten, wie weiteren Glasplatten zur mechanischen Stabilisierung oder lichtdurchlässigen Kapillareinrichtungen zur Wärmedämmung, sowie derartige Profilbauglasbahnen umfassende Profilbauglasanordnungen sind beispielsweise aus der EP 1 058 760 B1 oder EP 0 742 34 B1 bekannt. U-Profilgläser mit formstabilen, lichtdurchlässigen Kapillareinlagen sind von der OKALUX GmbH (www.okalux.com) im Handel erhältlich. Zweischalige Profilgläser mit einer lichtdurchlässigen und lichtstreuenden Wärmedämmung aus einem formstabilen Glasgespinst aus Glasfaser/Kunstharz-Filament werden von Wacotech GmbH & Co. KG beschrieben (Prospekt "TWD für Profilglas - Transparente Wärmedämmung" - www.wacotech.de).

Profilbauglasbahnen sind insbesondere durch Glasprofile gebildet. Insbesondere kommen hierzu U-Glasprofile mit einem Steg und zwei Flanschen, die zusammen ein U-Profil bilden, oder auch L-Profile mit einem Steg und einem Flansch an der Seite in Betracht. Sie werden zu Profilbauglasanordnungen zur Verglasung und für Gebäude zusammengefügt.

Die Profilbauglasbahnen können einschalig in einer einzigen Reihe nebeneinander angeordneter und miteinander verbundener Profilbauglasbahnen zusammengefügt werden. Die Profilbauglasbahnen und die Profilbauglasanordnungen weisen dann vorzugsweise einseitig offen ausgebildete Vertiefungen auf, die von dem Steg und einem Flansch (bei der Kombination von L-Glasprofilen) oder zwei Flanschen (bei der Kombination von U-Glasprofilen) gebildet werden.

Die Profilbauglasbahnen können weiterhin doppelschalig zusammengefügt werden. Bei einer doppelschaligen Ausbildung werden eine erste Reihe von Profilbauglasbahnen und parallel dazu eine zweite Reihe von Profilbauglasbahnen zu einer zweireihigen Profilbauglasanordnung zusammengefügt, wobei die Flansche der ersten Reihe und die Flansche der zweiten Reihe vorzugsweise aufeinander zuweisen. Im Fall der U-förmigen Profilbauglasbahnen können die Flansche stumpf aufeinanderstoßend oder ineinander verschachtelt angeordnet sein. In beiden Ausgestaltungen werden so zwischen den beiden Reihen von Profilbauglasbahnen Hohlräume geschaffen, die an den Stirnseiten der Profilbauglasbahnen offen sind.

Für eine dreischalige oder mehrschalige Ausbildung der Profilbauglasanordnung können weitere Reihen von Profilbauglasbahnen auf eine doppelschalige Profilbauglasanordnung aufgesetzt werden, wodurch je nach Ausrichtung der Flansche dieser der Profilbauglasbahnen dieser Flasche weitere Hohlräume oder offene Vertiefungen entstehen.

Aus der EP 0 742 324 B1 ist es bekannt, an der Innenseite der Stege transparente Wärmedämmeinrichtungen vorzusehen. Zum Beispiel werden hierzu Kapillarpackungen, Kapillarplatten, Kapillarrohrpackungen oder Glaskugelhaufpackungen angeordnet.

Aus der DE 203 19 907 U1 ist bekannt, eine mit einem Phenol-Formaldehydharz gebundene Glasfaserwolleeinlage mit einer komprimierbaren Struktur im Innenraum zwischen U-förmigen Glasprofilen anzuordnen. Dabei dient eine Montagehilfe dazu, die Glasfaserwolleeinlage am Glasprofil zu fixieren, bevor dieses in der Fassade eingesetzt wird.

Die Erfindung hat sich die Aufgabe gestellt, Profilbauglasbahnen und Profilbauglasanordnungen der aus der EP 0 742 324 B1 bekannten Art hinsichtlich der Wärmedämmfähigkeit sowie einer einfacheren Herstellung bzw. Montage zu verbessern. Es soll eine Profilbauglasbahn mit bereits vor der Montage der Profilbauglasbahnen zu einer Profilbauglasanordnung integrierter Wärmedämmeinrichtung gebildet werden, mit der sich wärmgedämmte Profilbauglasanordnungen und Wandbereiche von Gebäuden in einfacher Art und Weise bilden lassen, wobei dennoch eine höhere Wärmedämmfähigkeit als bisher bei derartigen Profilbauglasanordnungen erzielbar sind. Es soll ferner ein Kit-of-parts gebildet werden, der eine Profilbauglasbahn und ein wärmedämmendes Material in Form einer Bahn oder von an die Oberfläche der Profilbauglasbahnen, insbesondere die Steginnenoberfläche, angepassten Zuschnitten umfasst, der eine vereinfachte Wärmedämmung einer Profilbauglasanordnung auf einer Baustelle ermöglicht.

Zum Lösen dieser Aufgabe schlägt die Erfindung eine Profilbauglasbahn nach Anspruch 1 vor.

Vorteilhafte Ausgestaltungen der Erfindung sind Gegenstand der Unteransprüche.

Gemäß einem ersten Aspekt schafft die Erfindung eine Profilbauglasbahn mit wärmedämmenden Eigenschaften umfassend eine Profilbauglasbahn, die wenigstens einem Steg mit Steginnenoberfläche und Stegaußenoberfläche und wenigstens einem Flansch mit Flanschinnenoberfläche und Flanschaußenoberfläche umfasst, und eine wärmedämmenden Matte aus einem flexiblen, faserigen Polymerverbundmaterial, die eine Dicke im Bereich von 5 mm bis 20 mm aufweist und auf einer oder mehreren der Innenoberflächen und/oder Außenoberflächen der Profilbauglasbahn befestigt ist.

Es ist weiter vorgesehen, dass die wärmedämmende Matte aus einem flexiblen, faserigen Polymerverbundmaterial glasfaserverstärktes Polyethylenterephthalat, methylsilylierte Kieselsäure und Calciumsilicat umfasst. Anstelle von PET können alternativ auch sonstige duroplastische oder thermoplastische Polymere, wie Polyethylen und Polybutylenterephthalat, eingesetzt werden.

Es ist bevorzugt, dass es sich bei der wärmedämmenden Matte aus einem flexiblen, faserigen Polymerverbundmaterial um eine wärmedämmende Matte mit der Bezeichnung "HPI-1000 Building Insulation Blanket Grey" von der Firma Dow Corning^{®} handelt.

Es ist bevorzugt, dass die wärmedämmende Matte mit einer oder mehreren der Innenoberflächen und/oder Außenoberflächen der Profilbauglasbahn verklebt ist.

Es ist bevorzugt, dass die wärmedämmende Matte eine oder mehrere der Innenoberflächen und/oder Außenoberflächen der Profilbauglasbahn vollflächig oder teilflächig bedeckt.

Es ist bevorzugt, dass die wärmedämmende Matte einen oder mehrere Zuschnitte umfasst, die an die Größe einer oder mehrerer der Innenoberflächen und/oder Außenoberflächen der Profilbauglasbahn angepasst sind.

Es ist bevorzugt, dass die Profilbauglasbahn ein U-Glasprofil oder ein L-Glasprofil ist, bei dem die wärmedämmende Matte teilflächig oder vollflächig mit der Steginnenoberfläche verbunden ist.

Gemäß einem weiteren Aspekt schafft die Erfindung einen Kit-of-parts umfassend
- eine oder mehrere Profilbauglasbahnen jeweils umfassend wenigstens einen Steg mit Steginnenoberfläche und Stegaußenoberfläche und wenigstens einen Flansch mit Flanschinnenoberfläche und Flanschaußenoberfläche und
- eine wärmedämmende Matte, die wie weiter oben definiert ist,
zur Verwendung für die dauerhafte Verbindung der wärmedämmenden Matte mit einer oder mehreren der Innenoberflächen und/oder Außenoberflächen der Profilbauglasbahnen auf einer Baustelle vor oder nach der Montage der Profilbauglasbahnen zu einer Profilbauglasanordnung.

Gemäß einem weiteren Aspekt schafft die Erfindung eine Profilbauglasanordnung umfassend mindestens eine Reihe nebeneinander angeordneter und miteinander verbundener Profilbauglasbahnen, die ganz oder teilweise aus Profilbauglasbahnen mit wärmedämmenden Eigenschaften, wie sie weiter oben beschrieben werden, bestehen.

Es ist bevorzugt, dass die Profilbauglasanordnung einschalig aus einer einzigen Reihe nebeneinander angeordneter Profilbauglasbahnen aufgebaut ist.

Es ist bevorzugt, dass die Profilbauglasanordnung doppelschalig aus einer ersten Reihe nebeneinander angeordneter Profilbauglasbahnen und einer zweiten Reihe nebeneinander angeordneter Profilbauglasbahnen ausgebildet ist, wobei die Flansche der Profilbauglasbahnen der ersten Reihe und der zweiten Reihe einander zugewandt sind und stumpf aufeinanderstoßend oder ineinandergreifen und so Hohlräume bilden, wobei die Profilbauglasbahnen der ersten Reihe und/oder die Profilbauglasbahnen der zweiten Reihe ganz oder teilweise aus Profilbauglasbahnen mit wärmedämmenden Eigenschaften, wie sie weiter oben definiert werden, bestehen. Die Hohlräume sind zwischen Steginnenflächen und Flanschinnenflächen ausgebildet und sind an den Stirnflächen der zusammenwirkenden Profilbauglasbahnen offen und mit Verschlusseinrichtungen verschließbar.

Mehrschalige Profilbauglasanordnungen mit Hohlräumen werden in EP 0 742 324 B1 beschrieben, die durch die Bezugnahme Teil der hiesigen Offenbarung bildet und den Anmeldungsunterlagen beigefügt ist. In EP 0 742 324 B1 sind die entsprechenden Hohlräume ganz oder teilweise durch wärmedämmende Kapillareinrichtungen ausgefüllt. Für bevorzugte Ausführungsformen gemäß der vorliegenden Erfindung werden anstelle der wärmedämmenden Kapillareinrichtungen Zuschnitte einer wärmedämmenden Matte aus einem flexiblen, faserigen Polymerverbundmaterial, insbesondere aus "HPI-1000 Building Insulation Blanket Grey" von Dow Corning^{®} in die aus den Steginnenflächen und Flanschinnenflächen gebildeten Hohlräume beispielsweise durch Kleben eingefügt. Üblicherweise füllt dabei die wärmedämmenden Matte wegen ihrer geringen Dicke die Hohlräume nur teilweise aus. Bei schmäleren Hohlräumen können die Zuschnitte aus der wärmedämmenden Matte auch ohne Verkleben in die beim Zusammenbau der Schalen der Profilbauglasanordnung entstehenden Hohlräume eingelegt werden. Sie werden dann durch den Kontakt mit den Steginnenflächen und Flanschinnenflächen in ihrer Position gehalten.

Gemäß einem weiteren Aspekt gibt die Erfindung eine Verwendung einer wärmedämmenden Matte, die wie weiter oben beschrieben ist, zur Wärmedämmung von Profilbauglasbahnen und damit erhältlichen Profilbauglasanordnungen an.

Die Profilbauglasbahn kann eine maximale Glaslänge von vorzugsweise bis zu 700 cm aufweisen. Die Ansichtsbreite der Profilbauglasbahn, die der Stegbreite b entspricht, ist so groß wie technisch und statisch möglich. Sie kann beispielsweise etwa 200 bis 600 mm, vorzugweise etwa 300 bis 500 mm betragen. Eine Sonderstegbreite liegt bei etwa 400 mm. Mit großen Stegbreiten wird das Ziel verfolgt, die Ansichtsbreite zu maximieren und die Dichtstofffugen zu minimieren, so dass nach innen ein maximaler Tageslichteintrag erhalten wird. Die Flanschhöhe h kann vorzugsweise im Bereich von 30 bis 100 mm liegen und beträgt beispielsweise 60 mm. Die Glasdicke d liegt vorzugsweise bei 5 bis 10 mm und beträgt beispielsweise 7 mm.

Die zulässige untere Grenze für die Glasdicke d hängt von der Stabilität des verwendeten Glases ab. Thermisches Vorspannen führt nach außen zu einer deutlichen Steigerung der Glasfestigkeit und ermöglicht die Verwendung dünnerer Gläser in anspruchsvolleren Situationen, wie beim Einwirken einer starken Windlast. Das thermische Vorspannen ermöglicht eine 5-fache Steigerung der aufgrund ihres U-Profils an sich schon starken Profilgläser und macht es möglich, beispielsweise ein 400 mm breite und 7 m lange Profilbauglasbahn erfolgreich einzusetzen.

Die wärmedämmende Matte hat eine Dicke im Bereich von 5 mm bis 20 mm und beträgt beispielsweise 10 mm. Sie ist formstabil, aber flexibel und biegsam und kann gegebenenfalls mit einfachen Mitteln, wie einem Messer, zu der der gewünschten Form zugeschnitten werden.

Die wärmedämmende Matte wird entsprechend der Größe der Oberfläche von einer oder mehreren der Innenoberflächen und/oder Außenoberflächen der Profilbauglasbahn zugeschnitten und vorzugsweise auf das Profilbauglas aufgeklebt.

Diese wärmedämmende Matte HPI-1000 hat mit einer Dicke von vorzugsweise 10 mm ein dünnes Profil, ist sehr flexibel und gleichzeitig kompressionsstabil. Sie weist aufgrund ihrer Zusammensetzung eine hohe thermische Beständigkeit auf. Sie kann leicht zerschnitten werden und an komplexe Formen und enge Krümmungen angepasst werden. Sie haftet ohne Probleme an Gebäuden.

Das von Dow Corning^{®} im Handel erhältliche Produkt "HPI-1000 Building Insulation Blanket Grey" weist die folgenden Eigenschaften auf:

| | |
|---|---|
| Eigenschaft | HPI-1000 Building Insulation Blanket |
| Farbe | grau |
| Dicke | 10 mm |
| Wärmeleitfähigkeit (ASTM C518) | 0,0146 W/mK |
| R-Wert (inch) | 9,8 (h*ft^{2*}F)/(Btu*in) |
| U-Wert | 0,58 W/m² K pro 25 mm Dicke |
| Gewicht | 0,31 lb/ft² |
| Maximale Betriebstemperatur | 200 °C |
| Kompressionsfestigkeit (ASTM C165) | 10 psi |
| Feuerfestigkeit (ASTM E84) | Klasse A: FSI 5, SDI 10 |
| Hydrophob | ja |
| Feuchtigkeitstransport | gering |
| Permeabilität (ASTM E96) | 2300 ng/Pa*m^{2*}s /41 US perms |

Bei der wärmedämmenden Matte "HPI-1000 Building Insulation Blanket" handelt es sich um einen Gegenstand aus glasfaserverstärktem PET mit methylsilylierter Kieselsäure (engl. Silica) und Calciumsilikat. Andere Basispolymere als PET, wie sonstige duroplastische oder thermoplastische Polymere, wie Polyethylen und Polybutylenterephthalat, sind ebenfalls einsetzbar.

Die in der wärmedämmenden Matte enthaltene Kieselsäure ist eine hydrophobe Kieselsäure, die durch Methylsilylierung einer unbehandelten Kieselsäure erhalten wird. Die Methylsilylierung erfolgt beispielsweise mit Methylsilazanen. Bei den Kieselsäuren kann es sich um kolloidale amorphe Kieselsäure einschließlich pyrogene Kieselsäure und im Nassverfahren hergestellter Kieselsäure (Fällungskieselsäure, Kieselgel) handeln.

Die wärmedämmende Matte "HPI-1000 Building Insulation Blanket" von Dow Corning wird weiterhin in den Prospekten *"Dow Corning^{®} HPI-1000 Building Insulation Blanket* - *Thin-profile, flexible, high thermal resistance blanket"* (^{©}2014 Dow Corning^{®}) und *"Thin Insulation Blanket Solutions* - *Pack more energy efficiency into tight spaces with thin high-performance insulation"* beschrieben. Sie wird außerdem in einem Sicherheitsdatenblatt gemäß Verordnung (EG) Nr. 1907/2006 von Dow Corning^{®} mit der SDS-Nummer 881455-0005, das am 19.03.2016 überarbeitet wurde, und in einem englischsprachigen Sicherheitsdatenblatt mit der SDS-Nummer 905729-0005, das ebenfalls am 19.03.2016 überarbeitet wurde, beschrieben.

Außerdem betrifft die Erfindung Profilbauglasanordnungen umfassend solche Profilbauglasbahnen mit wärmedämmenden Eigenschaften, einen Kit-of-parts aus Profilbauglasbahn(en) ohne wärmedämmende Eigenschaften und einem wärmedämmenden Material sowie die Verwendung eines wärmedämmenden Materials zur Herstellung solcher Profilbauglasbahnen und Profilbauglasanordnungen.

Im Folgenden werden Ausführungsbeispiele anhand der beigefügten Zeichnungen näher erläutert. Darin zeigt:
- Fig. 1: eine Querschnittsansicht einer Profilbauglasbahn mit U-Profil und einer darin befestigten wärmedämmenden Matte aus einem flexiblen, faserigen Polymerverbundmaterial;
- Fig. 2: eine einschalige Profilbauglasanordnung aus vier Profilbauglasbahnen, wie sie in Fig. 1 gezeigt werden, gemäß einer ersten bevorzugten Ausführungsform;
- Fig. 3: eine doppelschalige Profilbauglasanordnung aus acht Profilbauglasbahnen, wie sie in Fig. 1 gezeigt werden, gemäß einer zweiten bevorzugten Ausführungsform;
- Fig. 4: eine doppelschalige Profilbauglasanordnung aus acht Profilbauglasbahnen, wie sie in Fig. 1 gezeigt werden, gemäß einer dritten bevorzugten Ausführungsform.

Fig. 1 zeigt eine Querschnittsansicht einer Profilbauglasbahn mit wärmedämmenden Eigenschaften 10 mit U-Profil mit darin befestigter, beispielsweise eingeklebter wärmedämmender Matte 24 aus einem flexiblen, faserigen Polymerverbundmaterial.

Die U-Profilbauglasbahn umfasst einen Steg 12 mit Steginnenfläche 14 und Stegaußenfläche 16 sowie zwei Flansche 18 mit Flanschinnenfläche 20 und Flanschaußenfläche 22. Auf die Steginnenfläche 14 ist eine wärmedämmende Matte 24, wie die "HPI-1000 *Building Insulation Blanket*"-Matte von *Dow Corning*^{®} aufgeklebt. Eine gleichwirkende Ausbildung auf der Basis einer Profilbauglasbahn mit L-Profil, das ebenfalls einen Steg und eine Steginnenfläche zur Befestigung der wärmedämmenden Matte 24 umfasst, ist ebenso möglich.

Die Profilbauglasbahn 10, 11 hat eine Stegbreite b von beispielsweise etwa 200 bis 600 mm, vorzugweise etwa 300 bis 500 mm betragen, hier etwa 400 mm. Die Profilbauglasbahn 10, 11 hat eine Flanschhöhe h von beispielsweise etwa 30 bis 100 mm, hier etwa 60 mm. Die Glasdicke d liegt vorzugsweise bei etwa 5 bis 10 mm und beträgt hier etwa 7 mm. Die Glasdicke d hängt von der gewünschten Stabilität der Profilbauglasbahn ab und kann bei thermisch vorgespanntem Glas verringert werden. Die Profilbauglasbahn 10, 11 kann (im Querschnitt nicht erkennbar) eine maximale Glaslänge von vorzugsweise bis zu 700 cm aufweisen.

Die Profilbauglasbahnen 10, 11 sind so hergestellt und ausgebildet, wie dies aus der Firmendruckschrift "Lamberts LINIT - Technische Einführung U-Glas", 6. Auflage, Druckvermerk Lamberts/Linit TE 6 de/012009 vom September 2012 und/oder in der allgemeinen bauaufsichtlichen Zulassung Nr. Z-70.4-44 vom 21.12.2012 beschrieben und gezeigt ist. Diese beiden Dokumente werden hierin durch Bezugnahme inkorporiert und bilden Teile der hiesigen Offenbarung.

Die Profilbauglasbahn 10, 11 sind beispielsweise aus Naturglasprofilen, Ornamentglasprofilen, Profilgläsern mit Wärmeschutzbeschichtung, sandgestrahlten Profilgläsern, farbemaillierten Profilgläsern, UV-Schutz-Profilgläsern, vorgespannten Profilgläsern und/oder Prisma-Profilgläsern gebildet. Das Profilbauglas 10, 11 kann an seiner Stegaußenoberfläche 16 mit einer Prismastruktur versehen sein.

Die Profilbauglasbahn 10, 11 gemäß Fig. 1 kann einschalig 110 oder zweischalig 120, 130 zu einer Profilbauglasanordnung 100 zusammengefügt werden. Beim Zusammenbau in einer zweischaligen Profilbauglasanordnung 100 entstehen innerhalb der Anordnung 100 Hohlräume 140 für die Aufnahme der wärmedämmende Matte 24 aus einem flexiblen, faserigen Polymerverbundmaterial.

Fig. 2 zeigt eine einschalige Profilbauglasanordnung 100 aus einer einzigen Reihe 110 von Profilbauglasbahnen mit wärmedämmenden Eigenschaften 10. Die Seite unterhalb der Profilbauglasanordnung 100 entspricht der Außenseite 150, die Seite oberhalb der Profilbauglasanordnung 100 entspricht der Gebäudeseite 160. Die Flansche 18 weisen zum Gebäude hin. Die Flansche 18 können aber auch in umgekehrter Anordnung nach außen zeigen. Außerdem können die Profilbauglasbahnen mit wärmedämmenden Eigenschaften 10 in einer Spundwand aneinandergereiht oder untereinander eingehakt sein. Die Befestigung der Profilbauglasbahnen mit wärmedämmenden Eigenschaften 10 an einem Gebäude erfolgt beispielsweise über Aluminiumrahmenprofile (nicht dargestellt) an den Stirnflächen der Profilbauglasbahnen.

Die in Fig. 3 dargestellte Ausführungsform betrifft eine zweischalige Anordnung von Profilbauglasbahnen 10, 11, wobei nur die auf der Außenseite 150 angeordneten Profilbauglasbahnen Profibauglasbahnen mit wärmedämmenden Eigenschaften 10 sind. Alternativ oder zusätzlich können die Profilbauglasbahnen auf der Gebäudeseite 160 mit wärmedämmenden Matten 24 ausgerüstet sein. Die Profilbauglasbahnen 10, 11 sind in dieser doppelschaligen Ausbildung jeweils über ihre Flansche stumpf aufeinanderstoßend angeordnet (Flansch-gegen-Flansch-Anordnung), wodurch Hohlräume 140 ausgebildet werden. Die Verbindung aller Profilbauglasbahnen 10, 11 erfolgt über Profilleisten 180, wie Polsterprofile, die insgesamt vier Nuten aufweisen, in welche die Flansche benachbarter Profibauglasbahnen 10, 11 beider Schalen 120, 130 einsteckbar sind. Für weitere Einzelheiten zur Verbindung der Profilbauglasbahnen 10, 11 mit derartigen Profilleisten 180 wird auf das Dokument EP 0 742 324 B1 und die bereits weiter oben erwähnte Firmendruckschrift "Lamberts LINIT -Technische Einführung U-Glas" verwiesen.

Die in Fig. 4 dargestellte Ausführungsform betrifft eine zweischalige Anordnung von Profilbauglasbahnen 10, 11, wobei nur die auf der Gebäudeseite 160 angeordneten Profilbauglasbahnen Profibauglasbahnen mit wärmedämmenden Eigenschaften 10 sind. Ebenso ist es möglich, dass die Profilbauglasbahnen auf der Außenseite 150 Profilbauglasbahnen mit wärmedämmenden Eigenschaften 10 sind. Die Flansche der Profilbauglasbahnen 10, 11 greifen ineinander (paarweise Flanschstöße) und bilden so Hohlräume 140 für die Aufnahme der wärmedämmenden Matte 24. Die Verbindung der Profilbauglasbahnen erfolgt über Profilleisten 180. Die aus den beiden Reihen 120, 130 von Profilbauglasbahnen gebildeten Schalen werden zusätzlich mit Silicon 190 abgedichtet. Für weitere Einzelheiten zu dieser Art der Verbindung der Profilbauglasbahnen 10, 11 wird auf das Dokument EP 0 742 324 B1 und die bereits weiter oben erwähnte Firmendruckschrift "Lamberts LINIT -Technische Einführung U-Glas" verwiesen.

### Bezugszeichenliste:

- 10: Profilbauglasbahn mit wärmedämmenden Eigenschaften
- 11: Profilbauglasbahn
- 12: Steg
- 14: Steginnenoberfläche
- 16: Stegaußenoberfläche
- 18: Flansch
- 20: Flanschinnenoberfläche
- 22: Flanschaußenoberfläche
- 24: wärmedämmende Matte aus einem flexiblen, faserigen Polymerverbundmaterial
- 100: Profilbauglasanordnung
- 110: einreihige Anordnung von Profilbauglasbahnen
- 120: erste Reihe nebeneinander angeordneter Profilbauglasbahnen
- 130: zweite Reihe nebeneinander angeordneter Profilbauglasbahnen
- 140: Hohlraum
- 150: Außenseite
- 160: Gebäudeseite
- 180: Profilleiste
- 190: Silicon

## Patentansprüche

1. Profilbauglasbahn mit wärmedämmenden Eigenschaften (10) umfassend eine Profilbauglasbahn (11), die wenigstens einem Steg (12) mit Steginnenoberfläche (14) und Stegaußenoberfläche (16) und wenigstens einem Flansch (18) mit Flanschinnenoberfläche (20) und Flanschaußenoberfläche (22) umfasst, und eine wärmedämmenden Matte (24) aus einem flexiblen, faserigen Polymerverbundmaterial, die glasfaserverstärktes Polymer, das ausgewählt ist aus der Gruppe, die Polyethylenterephthalat, Polyethylen und Polybutylenterephthalat umfasst, und wobei die Matte weiterhin methylsilylierte Kieselsäure und Calciumsilicat umfasst, wobei die Matte eine Dicke im Bereich von 5 mm bis 20 mm aufweist und auf einer oder mehreren der Innenoberflächen (14, 20) und/oder Außenoberflächen (16, 22) der Profilbauglasbahn (10) befestigt ist.

2. Profilbauglasbahn mit wärmedämmenden Eigenschaften (10) nach Anspruch 1,
**dadurch gekennzeichnet, dass**
die wärmedämmende Matte (24) mit einer oder mehreren der Innenoberflächen (14, 20) und/oder Außenoberflächen (16, 22) der Profilbauglasbahn (10) verklebt ist.

3. Profilbauglasbahn mit wärmedämmenden Eigenschaften (10) nach einem der vorhergehenden Ansprüche,
**dadurch gekennzeichnet, dass**
die wärmedämmende Matte (24) eine oder mehrere der Innenoberflächen (14, 20) und/oder Außenoberflächen (16, 22) der Profilbauglasbahn (11) vollflächig oder teilflächig bedeckt.

4. Profilbauglasbahn mit wärmedämmenden Eigenschaften (10) nach einem der vorhergehenden Ansprüche, **dadurch gekennzeichnet, dass** die wärmedämmende Matte (24) einen oder mehrere Zuschnitte umfasst, die an die Größe einer oder mehrerer der Innenoberflächen (14, 20) und/oder Außenoberflächen (16, 22) der Profilbauglasbahn (11) angepasst sind.

5. Profilbauglasbahn mit wärmedämmenden Eigenschaften (10) nach einem der vorhergehenden Ansprüche,
**dadurch gekennzeichnet, dass**
die Profilbauglasbahn (11) ein U-Glasprofil oder ein L-Glasprofil ist, bei dem die wärmedämmende Matte (24) teilflächig oder vollflächig mit der Steginnenoberfläche (14) verbunden ist.

6. Kit-of-parts umfassend:
- eine oder mehrere Profilbauglasbahnen (10) jeweils umfassend wenigstens einen Steg (12) mit Steginnenoberfläche (14) und Stegaußenoberfläche (16) und wenigstens einen Flansch (18) mit Flanschinnenoberfläche (20) und Flanschaußenoberfläche (22) und
- eine wärmedämmende Matte (24), aus einem flexiblen, faserigen Polymerverbundmaterial, die glasfaserverstärktes Polymer, das ausgewählt ist aus der Gruppe, die Polyethylenterephthalat, Polyethylen und Polybutylenterephthalat umfasst, und wobei die Matte weiterhin methylsilylierte Kieselsäure und Calciumsilicat umfasst, und wobei die Matte eine Dicke im Bereich von 5 mm bis 20 mm aufweist, zur Verwendung für die dauerhafte Verbindung der wärmedämmenden Matte (24) mit einer oder mehreren der Innenoberflächen (14, 20) und/oder Außenoberflächen (16, 22) der Profilbauglasbahnen (10) auf einer Baustelle vor oder nach der Montage der Profilbauglasbahnen (10, 11) zu einer Profilbauglasanordnung (100).

7. Profilbauglasanordnung (100) umfassend mindestens eine Reihe nebeneinander angeordneter Profilbauglasbahnen, die ganz oder teilweise aus Profilbauglasbahnen mit wärmedämmenden Eigenschaften (10) nach einem der Ansprüche 1 bis 5 bestehen.

8. Profilbauglasanordnung (100) nach Anspruch 7, die einschalig aus einer Reihe (110) nebeneinander angeordneter Profilbauglasbahnen aufgebaut ist.

9. Profilbauglasanordnung (100) nach Anspruch 7, die doppelschalig aus einer ersten Reihe (120) nebeneinander angeordneter Profilbauglasbahnen (10, 11) und einer zweiten Reihe (130) nebeneinander angeordneter Profilbauglasbahnen (10, 11) ausgebildet ist, wobei die Flansche (18) der Profilbauglasbahnen (10) der ersten Reihe und der zweiten Reihe einander zugewandt sind und stumpf aufeinanderstoßend oder ineinandergreifen und so Hohlräume (140) bilden, wobei die Profilbauglasbahnen (10, 11) der ersten Reihe und/oder die Profilbauglasbahnen (10, 11) der zweiten Reihe ganz oder teilweise aus Profilbauglasbahnen mit wärmedämmenden Eigenschaften (10) nach einem der Ansprüche 1 bis 5 bestehen.

10. Verwendung einer wärmedämmenden Matte aus einem flexiblen, faserigen Polymerverbundmaterial, die glasfaserverstärktes Polymer, das ausgewählt ist aus der Gruppe, die Polyethylenterephthalat, Polyethylen und Polybutylenterephthalat umfasst, und wobei die Matte weiterhin methylsilylierte Kieselsäure und Calciumsilicat umfasst, und wobei die Matte eine Dicke im Bereich von 5 mm bis 20 mm aufweist, zur Wärmedämmung von Profilbauglasbahnen (10) und damit erhältlicher Profilbauglasanordnungen (100, 110, 120, 130).

## Claims

1. Profile construction glass sheet with heat insulating properties (10) comprising a profiled glass sheet (11) comprising at least one web (12) having a web inner surface (14) and a web outer surface (16), and at least one flange (18) having a flange inner surface (20) and a flange outer surface (22), and a heat-insulating mat (24) of a flexible fibrous polymer composite material which comprises glass fiber reinforced polymer, selected from the group comprising polyethylene terephthalate, polyethylene, and polybutylene terephthalate, and wherein said mat further comprises methyl silicified silica and calcium silicate, said mat having a thickness in the range of 5 mm to 20 mm and being affixed to one or more inner surfaces (14, 20) and/or outer surfaces (16, 22) of the profile construction glass sheet (10).

2. Profile construction glass sheet with heat insulating properties (10) according to claim 1,
**characterized in that**
the heat-insulating mat (24) is bonded to one or more of the inner surfaces (14, 20) and/or outer surfaces (16, 22) of the profile construction glass sheet (10).

3. Profile construction glass sheet with heat insulating properties (10) according to any one of the preceding claims,
**characterized in that**
the heat-insulating mat (24) covers one or more of the inner surfaces (14, 20) and/or outer surfaces (16, 22) of the profile construction glass sheet (11) over the entire surface or a part thereof.

4. Profile construction glass sheet with heat insulating properties (10) according to any one of the preceding claims,
**characterized in that**
the heat-insulating mat (24) comprises one or more blanks adapted to the size of one or more of the inner surfaces (14, 20) and/or outer surfaces (16, 22) of the profile construction glass sheet (11).

5. Profile construction glass sheet with heat insulating properties (10) according to any one of the preceding claims,
**characterized in that**
the profile construction glass sheet (11) is a U-glass profile or an L-glass profile, in which the heat-insulating mat (24) is connected to the inner web surface (14) over part or all of the surface.

6. Kit-of-parts comprising:
- one or more profile constructions glass sheets (10), each comprising at least one web (12) having a web inner surface (14) and a web outer surface (16) and at least one flange (18) having a flange inner surface (20) and a flange outer surface (22), and
- a heat-insulating mat (24) of a flexible fibrous polymer composite material which comprises glass fiber reinforced polymer, selected from the group comprising polyethylene terephthalate, polyethylene, and polybutylene terephthalate, and wherein said mat further comprises methyl silicified silica and calcium silicate, said mat having a thickness in the range of 5 mm to 20 mm,
for use in permanently bonding the thermally insulating mat (24) to one or more of the inner surfaces (14, 20) and/or outer surfaces (16, 22) of the profile construction glass sheets (10) at a construction site prior to or after assembly of the profile construction glass sheets (10, 11) into a profile construction glass assembly (100).

7. Profile construction glass assembly (100) comprising at least one row of profile construction glass sheets arranged next to each other, which consist entirely or partly of profile construction glass sheets with heat-insulating properties (10) according to one of claims 1 to 5.

8. Profile construction glass assembly (100) according to claim 7, which is constructed in a single layer from a row (110) of profile construction glass sheets arranged side by side.

9. Profile construction glass assembly (100) according to claim 7, which is constructed in a double-shell manner from a first row (120) of profile construction glass sheets (10, 11) arranged side by side and a second row (130) of profile construction glass sheets (10, 11) arranged side by side, the flanges (18) of the profile construction glass sheets (10) of the first row and of the second row facing one another and butting against one another or engaging in one another and thus forming cavities (140), the profile construction glass sheets (10, 11) of the first row and/or the profile constructions glass sheets (10, 11) of the second row consisting wholly or partly of profile construction glass sheets with heat-insulating properties (10) according to one of claims 1 to 5.

10. Use of a heat-insulating mat made of a flexible, fibrous polymer composite material such as glass fiber reinforced polymer selected from the group comprising polyethylene terephthalate, polyethylene and polybutylene terephthalate, and wherein the mat further comprises methylated silica and calcium silicate, and wherein the mat has a thickness in the range of 5 mm to 20 mm, for heat insulation of profile construction glass sheets (10) and profile construction glass assemblies (100, 110, 120, 130) obtainable therewith.

## Revendications

1. Bande de profilé en verre de construction avec des propriétés d'isolation thermique (10), comprenant une bande de profilé en verre de construction (11) comprenant au moins une âme (12) ayant une surface intérieure d'âme (14) et une surface extérieure d'âme (16) et au moins une bride (18) ayant une surface intérieure de bride (20) et une surface extérieure de bride (22), et un tapis thermo-isolant (24) constitué d'un matériau composite polymère fibreux flexible, tel qu'un polymère renforcé par des fibres de verre, qui est choisi dans le groupe comprenant le polyéthylène téréphtalate, le polyéthylène et le polybutylène téréphtalate, et dans lequel le tapis comprend en outre de la silice méthylée et du silicate de calcium, dans lequel le tapis a une épaisseur dans la plage de 5 mm à 20 mm et est fixé sur une ou plusieurs des surfaces intérieures (14, 20) et/ou des surfaces extérieures (16, 22) de la bande de de profilé en verre de construction (10).

2. Bande de profilé en verre de construction avec des propriétés d'isolation thermique (10) selon la revendication 1,
**caractérisée en ce que**
le tapis thermo-isolant (24) est collée à une ou plusieurs des surfaces intérieures (14, 20) et/ou des surfaces extérieures (16, 22) de la bande de profilé en verre de construction (10).

3. Bande de profilé en verre de construction avec des propriétés d'isolation thermique (10) selon l'une des revendications précédentes,
**caractérisée en ce que**
le tapis thermo-isolant (24) recouvre entièrement ou partiellement une ou plusieurs des surfaces intérieures (14, 20) et/ou des surfaces extérieures (16, 22) de la bande de profilé en verre de construction (11).

4. Bande de profilé en verre de construction avec des propriétés d'isolation thermique (10) selon l'une des revendications précédentes,
**caractérisée en ce que**
le tapis thermo-isolant (24) comprend une ou plusieurs découpes adaptées à la taille d'une ou plusieurs des surfaces intérieures (14, 20) et/ou des surfaces extérieures (16, 22) de la bande de profilé en verre de construction (11).

5. Bande de profilé en verre de construction avec des propriétés d'isolation thermique (10) selon l'une des revendications précédentes,
**caractérisée en ce que**
la bande de de profilé en verre de construction (11) est un profilé de verre en U ou un profilé de verre en L, dans lequel le tapis thermo-isolant (24) est relié à la surface intérieure de l'âme (14) sur une partie ou sur toute la surface.

6. Kit de pièces, comprenant:
- une ou plusieurs bandes de profilé en verre de construction (10), comprenant chacune au moins une âme (12) avec une surface intérieure d'âme (14) et une surface extérieure d'âme (16) et au moins une bride (18) avec une surface intérieure de bride (20) et une surface extérieure de bride (22), et
- un tapis thermo-isolant (24) constitué d'un matériau composite polymère fibreux flexible comprenant un polymère renforcé par des fibres de verre, qui est choisi dans le groupe comprenant le polyéthylène téréphtalate, le polyéthylène et le polybutylène téréphtalate, et dans lequel le tapis comprend en outre de la silice méthylée et du silicate de calcium, et dans lequel le tapis a une épaisseur dans la plage de 5 mm à 20 mm,
le tapis destiné à être utilisé pour la liaison permanente du tapis thermo-isolant (24) avec une ou plusieurs des surfaces intérieures (14, 20) et/ou des surfaces extérieures (16, 22) des bandes de profilé en verre de construction (10) sur un chantier avant ou après l'assemblage des bandes de profilé en verre de construction (10, 11) pour former un ensemble de profilés en verre de construction (100).

7. Système de profilés en verre de construction (100), comprenant au moins une rangée de bandes de profilés en verre de construction disposées côte à côte et constituées en tout ou partie de bandes de profilé en verre de construction avec des propriétés d'isolation thermique (10) selon l'une des revendications 1 à 5.

8. Système de profilés en verre de construction (100) selon la revendication 7, qui est constitué d'une seule couche d'une rangée (110) de bandes de profilé en verre de construction disposées les unes à côté des autres.

9. Système de profilés en verre de construction (100) selon la revendication 7, qui est formé en deux couches à partir d'une première rangée (120) de bandes de profilé en verre de construction (10, 11) disposées côte à côte et d'une deuxième rangée (130) de bandes de profilé en verre de construction (10, 11) disposées côte à côte, les brides (18) des bandes de profilé en verre de construction (10) de la première rangée et de la deuxième rangée étant tournées l'une vers l'autre et se rejoignant ou s'emboîtant bout à bout pour former des cavités (140), les bandes de profilé en verre de construction (10, 11) de la première rangée et/ou les bandes de profilé en verre de construction (10, 11) de la deuxième rangée étant entièrement ou partiellement constituées de bandes de profilé en verre de construction avec des propriétés d'isolation thermique (10) selon l'une des revendications 1 à 5.

10. Utilisation d'un tapis thermo-isolant constitué d'un matériau composite polymère fibreux flexible, tel qu'un polymère renforcé par des fibres de verre, choisi dans le groupe comprenant le polyéthylène téréphtalate, le polyéthylène et le polybutylène téréphtalate, et dans laquelle le tapis comprend en outre de la silice méthylée et du silicate de calcium, et dans laquelle le tapis a une épaisseur comprise dans la plage de 5 mm à 20 mm, pour l'isolation thermique des bandes de profilé en verre de construction (10) et de systèmes de profilé en verre de construction (100, 110, 120, 130) pouvant être obtenus avec celles-ci.
